# EUROPÄISCHE PATENTANMELDUNG

(11) **EP 3 819 081 A1**
(43) Veröffentlichungstag der Anmeldung: **12.05.2021**
(21) Anmeldenummer: 20206501.7
(22) Anmeldetag: 09.11.2020
(51) Int. Cl.: B24B 9/04, B24B 27/02, B24B 41/06, B24B 35/00

(54) **VORRICHTUNG UND VERFAHREN ZUM BEARBEITEN EINER OBERFLÄCHE EINER KUFE**

(30) Priorität: 08.11.2019 DE 102019007753
(71) Anmelder: Carsten Brunet & Markus Lausberg GbR, 40764 Langenfeld (DE)
(72) Erfinder: BRUNET, Carsten, 40764 Langenfeld (DE); LAUSBERG, Markus, 40764 Langenfeld (DE)
(74) Vertreter: Grosse Schumacher Knauer von Hirschhausen

(57) **Zusammenfassung**

Die Erfindung betrifft eine transportable Vorrichtung (1) zum Bearbeiten einer Oberfläche (2) einer Kufe (3), insbesondere einer Schlittschuhkufe. Die Vorrichtung umfasst einen in einem Gehäuse (4) angeordneten elektrischen Antrieb zum rotierenden Antreiben eines in dem Gehäuse (4) drehbar gelagerten Oberflächenbearbeitungsmittels (5) sowie eine im Gehäuse (4) angeordnete und Betätigungsmittel aufweisende Steuerungseinrichtung (11) zum Steuern des Antriebs des Oberflächenbearbeitungsmittels (5). Das Oberflächenbearbeitungsmittel (5) weist im Bereich des Umfangs eine Bearbeitungszone (17) auf, welche eine Querschnittsfläche mit einer Schräge und/oder einer Verjüngung (20) und/oder einer Fase und/oder einer Rundung (21) umfasst. Das Oberflächenbearbeitungsmittel (5) kann unter einer Abschirmung (7) und/oder in einem Käfig angeordnet sein, so dass nur ein Segment (10) des Oberflächenbearbeitungsmittels (5) zugänglich ist. Es können eine Führung für die Kufe und/oder einen Kufenhalter und/oder eine Beleuchtung vorgesehen sein.

## Beschreibung

### GEBIET DER ERFINDUNG

Die Erfindung betrifft eine transportable (trag- und/oder rollbare) Vorrichtung zum Bearbeiten einer Oberfläche, insbesondere der Lauffläche, einer Kufe, insbesondere einer Schlittschuhkufe, nach dem Oberbegriff des Anspruchs 1, nach dem Oberbegriff des Anspruchs 6, nach dem Oberbegriff des Anspruchs 9, nach dem Oberbegriff des Anspruchs 10 und nach dem Oberbegriff des Anspruchs 11. Demnach umfasst die Vorrichtung einen in einem, insbesondere als trag- und/oder rollbaren Koffer gebildeten, Gehäuse angeordneten elektrischen Antrieb zum rotierenden Antreiben eines in dem Gehäuse drehbar gelagerten, als Polierscheibe gebildeten Oberflächenbearbeitungsmittels. Die Vorrichtung umfasst ferner eine im Gehäuse angeordnete und Betätigungsmittel aufweisende Steuerungseinrichtung zum Steuern/Regeln des Antriebs des Oberflächenbearbeitungsmittels. Die Erfindung betrifft außerdem ein Verfahren nach Anspruch 15, d. h. ein Verfahren zum Bearbeiten einer Oberfläche einer Kufe, insbesondere einer Schlittschuhkufe, insbesondere mit einer hierin beschriebenen Vorrichtung. Schließlich betrifft die Erfindung eine Schlittschuhkufe gemäß dem Oberbegriff des Anspruchs 22.

### TECHNOLOGISCHER HINTERGRUND

Dass das Schleifen von Schlittschuhkufen als Pflegemaßnahme die Qualität eines Schlittschuhs in Hinblick auf seine Lauf und/oder Gleiteigenschaften begünstigt, ist allgemein bekannt. Problematisch ist der Aufwand, den eine Nutzerin oder ein Nutzer eines Schlittschuhs mit der Pflege des Schuhs hat. Sie oder er muss die Sportstätte verlassen und einen Sportartikel-Betrieb aufsuchen, um die Schuhe dort pflegen zu lassen. Hinzu kommt, dass die Schlittschuhpflege auf diese Weise oft nicht reproduzierbar gelingt. Dies ist insbesondere dann problematisch, wenn die Nutzerin oder der Nutzer oft auf Reise ist, wie es insbesondere bei (Leistungs-)Sportlern oder Profi-Sportlern regelmäßig der Fall ist. Zu berücksichtigen ist auch, dass etwaige Unterschiede im Oberflächen- respektive Schliffbild zu unterschiedlichen Laufeigenschaften der Kufe/Schuhe führt, was vom Nutzer als unangenehm empfunden wird. Hier setzt die Erfindung ein.

### DARSTELLUNG DER ERFINDUNG

Der Erfindung liegt die Aufgabe zugrunde, Maßnahmen anzugeben, mit denen das Pflegen von Schlittschuhen, insbesondere von Schlittschuhkufen, vereinfacht, verbessert, insbesondere hinsichtlich der Gleiteigenschaft der Kufe, und dabei besser reproduzierbar wird. Diese Aufgabe wird durch eine transportable Vorrichtung zum Bearbeiten einer Oberfläche einer Kufe, insbesondere einer Schlittschuhkufe, nach Anspruch 1 gelöst. Die zu bearbeitende Oberfläche betrifft im Wesentlichen die Lauffläche der Kufe, d. h. diejenige Schmalseite der Kufe, welche der Eisfläche, auf der sie gleiten soll, zugewandt ist. Das Oberflächenbearbeitungsmittel weist demnach im Bereich des Umfangs eine Bearbeitungszone auf, welche eine Querschnittsfläche mit einer Schräge und/oder einer Verjüngung und/oder einer Fase und/oder einer Rundung umfasst. Insofern vermag die Vorrichtung die (bereits geschliffene) Kufe zu polieren, insbesondere auf Hochglanz zu polieren, wodurch die Oberfläche (Lauffläche) der Kufe ein, insbesondere hochglänzendes, Bearbeitungsfinish erhält. Eine hochglanz-polierte Lauffläche der Kufe hat einen spiegelnden Glanz und eine dementsprechend glatte (Lauf-)Fläche. Die Kufe mit Finish-Bearbeitung hat bessere Lauf- und Gleiteigenschaften und durch die Merkmale der hierin beschriebenen Vorrichtung können diese gegenüber dem Stand der Technik verbesserten Oberflächeneigenschaften der Kufe auch am Einsatzort der Kufe jederzeit reproduzieren.

Bevorzugt kann das Oberflächenbearbeitungsmittel ein, insbesondere Wachs und/oder eine Diamant-Beigabe, etwa Diamantstaub, enthaltendes, textiles Fasermaterial wie Filz umfassen oder aus, insbesondere Wachs enthaltendem, textilen Fasermaterial wie Filz gebildet sein. Hervorragende Gleiteigenschaften werden dann erzielt, wenn die Bearbeitungszone des Oberflächenbearbeitungsmittels geringfügig schmaler ist als die (auf der Eisfläche gleitenden) Kufenbreite, so dass bei der Oberflächenbearbeitung der Kufe die (auf der Eisfläche gleitenden) Kanten der Kufe unbearbeitet bleiben.

Es kann vorgesehen sein, dass das rotierende Oberflächenbearbeitungsmittel unter einer Abschirmung und/oder in einem Käfig angeordnet ist, so dass beim Bearbeiten nur ein Segment des Oberflächenbearbeitungsmittels zugänglich ist. So kann das rotierende Oberflächenbearbeitungsmittel mit hoher Geschwindigkeit und hohem Drehmoment gefahrlos betrieben werden. Indem nur ein Bereich des rotierenden Oberflächenbearbeitungsmittels während der Oberflächenbearbeitung zugänglich ist, werden Abweichungen bei der Bedienung vermieden und die Oberflächenbearbeitung erfolgt stets auf die gleiche Weise, d. h. mit nahezu identischer Position der Kufe relativ zum Oberflächenbearbeitungsmittel. Es kann vorgesehen sein, dass das Oberflächenbearbeitungsmittel gewechselt wird, insbesondere bei Verschleiß.

Die Bearbeitungszone des Oberflächenbearbeitungsmittels ist derjenige Bereich, mit dem die Kufe bearbeitet wird, d. h. der äußere Bereich der Polier- oder Schleifscheibe. Es kann vorgehen sein, dass die Bearbeitungszone aus einem anderen Material zusammengesetzt ist als der Rest der Scheibe, etwa aus einem härteren Material oder aus einem weicheren Material. Durch die Form des Querschnitts der Bearbeitungszone mit Schräge oder Schrägen oder mit Verjüngung oder Verjüngungen oder mit einer oder zwei Fasen an den Kanten der Bearbeitungszone gelingt gewissermaßen eine geeignete Anpassung der Form der Bearbeitungszone an die Form oder Kontur der Oberfläche der Kufe, oder nahezu daran, insbesondere eine (nahezu) komplementäre Kontur (Beispiel: Wölbung in der Bearbeitungszone geometrisch passend zur Krümmung eines Hohlschliffs respektive einer Hohlform). Es gelingt auch eine ebene Glatt-Politur, wobei die Oberfläche der Kufe zumindest bereichsweise eben verläuft. Es gelingt ferner ein Oberflächenbild mit einer Krümmung, entweder konkav (etwa bei einem Hohlschliff) oder konvex (etwa bei einem Wölbschliff). Es gelingt auch ein Profil mit einer sich nach außen verjüngenden Kufe, bei der die Auflagefläche geringer ist als die Stärke (Breite) der Kufe.

Gemäß einer bevorzugten Ausgestaltung lässt sich die Abschirmung und/oder der Käfig zu Wartungszwecken, insbesondere zum Justieren oder Austauschen des Oberflächenbearbeitungsmittels, zumindest teilweise öffnen, insbesondere mittels einem klappbaren und/oder drehbaren und/oder verschiebbaren Wartungsdeckel.

Maßnahmen, mit denen das Pflegen von Schlittschuhen, insbesondere von Laufflächen von Schlittschuhkufen, vereinfacht, verbessert und reproduzierbar wird, gelingen auch mit einer Vorrichtung nach Anspruch 6, welche von eigenständiger erfinderischer Bedeutung ist. Demnach ist ein Führungsmittel zum Führen der Kufe während der Oberflächenbearbeitung der Kufe vorgesehen, wobei das Führungsmittel bevorzugt zumindest eine Führungsebene und/oder zumindest eine Führungsschiene umfasst. Durch das Führungsmittel werden Position und/oder Neigung der Kufe definiert und jede Kufe wird unter nahezu identischen geometrischen Bedingungen poliert. So gelingt ein reproduzierbares Oberflächenbearbeitungsergebnis, insbesondere weil winkelbedingte Abweichungen vom gewünschten Oberflächenbild unterbleiben. Es kann zweckmäßig sein, wenn das Führungsmittel eine Halterung für die Kufe und/oder den Schlittschuh umfasst. Die räumliche Lage der Führungsebene und/oder der Führungsschiene und/oder der Halterung kann in zumindest einer Richtung im Raum, vorzugsweise in drei aufeinander senkrecht stehenden Richtungen im Raum (x, y, z), mechanisch veränderbar, insbesondere justierbar, sein. Hierbei wird entweder die Kufe oder der Schlittschuh in der Halterung fixiert, etwa mit Fixierschrauben oder mit einer Klemmanordnung. Das Führungsmittel mit fixierter Kufe oder mit fixiertem Schuh wird dann beispielsweise auf der Führungsebene, welche Bestandteil der Vorrichtung ist, kontrolliert an der Polierscheibe entlanggeführt. Damit während eines Poliervorgangs Polierscheibe und Kufe stets optimal zueinander ausgerichtet sind, kann die Halterung der Kufe und/oder die Führungsebene in einer oder mehreren Raumrichtungen beweglich justierbar sein, etwa mit einer Kombination aus mehreren (schraub-mechanischen) Neigungs-Verstellern an Halterung und/ oder Führungsebene.

Maßnahmen, mit denen das Pflegen von Schlittschuhen, insbesondere von Laufflächen von Schlittschuhkufen, vereinfacht, verbessert und reproduzierbar wird, gelingen auch mit einer Vorrichtung nach Anspruch 9, welche von eigenständiger erfinderischer Bedeutung ist, und bei der ein Beleuchtungsmittel zum Beleuchten der Kufe und/oder des Oberflächenbearbeitungsmittels und/oder eines Führungsmittels vorgesehen ist. Indem die transportable Vorrichtung ein vorzugsweise positionierbares Beleuchtungsmittel umfasst, wird die Kante der Kufe stets unter identischen Lichtverhältnissen bearbeitet. Auch in einer nicht hell ausgeleuchteten Umgebung kann so ein reproduzierbares Oberflächenbearbeitungsergebnis erzielt werden. Dies ist beispielsweise dann von besonderer Relevanz, wenn die Kufe bei einer Sportveranstaltung, d. h. beim Eishockey oder beim Eisschnelllauf oder Eiskunstlauf in einer Pause oder unmittelbar vor der Veranstaltung bearbeitet werden soll, was meist in wenig optimal ausgeleuchteten Aufenthalts- oder Umkleideräumen erfolgt.

Maßnahmen, mit denen das Pflegen von Schlittschuhen, insbesondere von Laufflächen von Schlittschuhkufen, vereinfacht, verbessert und reproduzierbar wird, gelingen auch mit einer Vorrichtung nach Anspruch 10, welche von eigenständiger erfinderischer Bedeutung sind. Demnach ist zumindest ein Schleifmittel und/oder Schleifmodul zur Grobbearbeitung der Schlittschuhkufe vorgesehen, so dass vor der Oberflächen-Polier- oder Finish-Bearbeitung eine Schleifbearbeitung durchführbar ist. Die Kufe wird somit mit der Vorrichtung erst geschliffen (Grobbehandlung der Kufenoberfläche) und anschließend (hochglanz-)poliert (Finish-Bearbeitung der Oberfläche). So gelingt insgesamt ein ausgezeichnetes Oberflächenbearbeitungsergebnis einer stark verschlissenen oder stark beanspruchten Kufe. Sofern ein optionales Schleifmodul vorgesehen ist, kann dies über eigenen Antrieb und/oder eigene Steuerung und/oder eigenes Gehäuse verfügen, so dass Schleifmodul und Poliermodul separat transportierbar sind, etwa in einem modular konzipierten, mehrteiligen Gehäuse oder Transport-Case. Hierdurch wird das Gewicht der Vorrichtung beim Transportieren besser handhabbar. Jedes Modul kann über einen eigenen Netzanschluss verfügen und somit unabhängig vom jeweils anderen Modul betrieben werden. Es kann auch eine gemeinsame Stromversorgung beider Module vorgesehen sein. Die Module können mittels einer Modulverbindung aneinander ankoppelbar sein, wobei die Modulverbindung mechanische und/oder elektrische Verbindungselemente umfassen kann.

Maßnahmen, mit denen das Pflegen von Schlittschuhen, insbesondere von Laufflächen von Schlittschuhkufen, vereinfacht, verbessert und reproduzierbar wird, gelingen auch mit einer Vorrichtung nach Anspruch 11, welche von eigenständiger erfinderischer Bedeutung sind. Demnach ist eine, insbesondere optische oder laseroptische, Positionierhilfe zum Positionieren/Ausrichten der Kufe und/oder des Schlittschuhs und/oder des Oberflächenbearbeitungsmittels vorgesehen. Die Positionierhilfe kann beispielsweise eine laseroptische Markierung auf eine (bedarfsweise skalierte) Referenzfläche in oder an der Vorrichtung respektive in oder an dem Vorrichtungsgehäuse projizieren, mit deren Hilfe Kufe/Schlittschuh und/oder ein Führungsmittel der Vorrichtung (Kufenhalterung) auf eine Sollposition für die Oberflächenbearbeitung positioniert respektive justiert werden können. Nachdem die Positionierung respektive Justage der polierbereiten (schleifbereiten) Vorrichtung abgeschlossen ist, kann nahezu ohne nennenswerte Sichtkontrolle das Polieren (Schleifen) erfolgen.

Zum Bereitstellen einer definierbaren respektive konstanten Drehzahl des rotierenden Oberflächenbearbeitungsmittels kann vorgesehen sein, dass die Steuerungseinrichtung ein Steuer- und/oder Regelmittel zum Steuern/Regeln der Drehzahl des Oberflächenbearbeitungsmittels umfasst. Das Steuermittel/Regelmittel kann die Drehzahl auch während des Bearbeitens konstant halten. Bedarfsweise kann eine gewünschte Drehzahl eingestellt werden. Das Steuerungsmittel kann ferner einen Not-Aus-Schalter umfassen, womit die Vorrichtung, insbesondere der Antrieb, stromlos geschaltet wird. Mit der Not-Aus-Funktion erfüllt die Vorrichtung außerdem die erforderlichen Sicherheitsanforderungen.

Bevorzugt umfasst der Antrieb einen Wechselstrommotor, etwa einen Wechselstrommotor für eine Wechselspannung von 230 V, insbesondere mit einer Leistung von mindestens 250 Watt. Bevorzugt rotiert das Oberflächenbearbeitungsmittel mit einer Drehzahl von mindestens 3.000 Umdrehungen/Minute (U/M). Ein Drehzahlbereich zwischen etwa 3.200 U/M und 4.400 U/M hat sich als besonderes zweckmäßig erwiesen im Hinblick auf eine optimale Finish-Bearbeitung der Kufe. Die Gleichmäßigkeit der Wirkung des Antriebs kann insbesondere durch Steuerung/Regelung der Umfangsgeschwindigkeit gegeben sein. Hierdurch sind geometrische Änderungen der Polierscheibe, etwa ein reduzierter Durchmesser bei nach polierbedingter Materialbeanspruchung, kompensierbar.

Damit bei der Oberflächenbearbeitung entstehende Wärme abführbar ist, kann zumindest ein Kühlmittel vorgesehen sein, insbesondere zumindest ein Lüfter, welches/welcher am Gehäuse und/oder im Gehäuse angeordnet ist. Die Wärme, die von dem Antrieb abgegeben wird und/oder von der Steuerung und/oder von dem Oberflächenbearbeitungsmittel kann damit abgeführt werden, d. h. in die Umgebung des Gehäuses abgegeben werden. Ein Hitzestau in dem Gehäuse wird damit vermieden. Mittels einem Thermofühler kann bei Überhitzung zumindest einer Komponente der Antrieb der Vorrichtung stromlos geschaltet werden, so dass die einschlägigen Sicherheitsanforderungen erfüllt sind.

Es ist zweckmäßig, wenn das Gehäuse höhenverstellbar aufstellbar ist, insbesondere mittels eines höhenverstellbaren Tischs. Der höhenverstellbare Tisch kann Bestandteil des Gehäuses sein oder mit dem Gehäuse verbindbar. Es kann auch vorgesehen sein, dass das Gehäuse selbst höhenverstellbar ist, etwa mittels höhenverstellbarer Füße oder einem höhenverstellbaren Gestell.

Eine bevorzugte Variante der hierin beschriebenen Vorrichtung gestattet einen Acku-Betrieb. Hierzu umfasst die Vorrichtung zumindest einen oder mehrere aufladbare elektrische Akkus. Dies ist insbesondere dann ein Vorteil, wenn die Vorrichtung an einem Ort betrieben werden soll, wo kein elektrischer Stromanschluss zu Verfügung steht. Dies ist in Eissporthallen oder Eissportanlagen, dort insbesondere in den angrenzenden Aufenthaltsbereichen oder Wartebereichen, regelmäßig der Fall.

Maßnahmen, mit denen das Pflegen von Schlittschuhen, insbesondere von Laufflächen von Schlittschuhkufen, vereinfacht, verbessert und reproduzierbar wird, gelingen ferner mit einem Verfahren nach Anspruch 15. Hierbei handelt es sich um ein Verfahren zum Bearbeiten einer Oberfläche (Lauffläche) einer Kufe, insbesondere einer Schlittschuhkufe. Das Bearbeiten kann mittels einer hierin beschriebenen Vorrichtung erfolgen. In einem ersten Verfahrensschritt wird ein als Polierscheibe gebildetes Oberflächenbearbeitungsmittel bereitgestellt. Hierbei kann eine Polier-scheibe verwendet werden. In einem weiteren Verfahrensschritt wird eine Bearbeitungszone im Bereich des Umfangs des Oberflächenbearbeitungsmittels so bearbeitet und/oder geformt, dass das Oberflächenbearbeitungsmittel einen Umfangsbereich mit einem Querschnitt und/oder mit einer Schräge und/oder mit einer Verjüngung und/oder mit einer Fase aufweist. Die Bearbeitungszone der Polierscheibe hat demnach eine Kontur, welche in besonderer Weise zu den Abmessungen der Kufe passt oder nahezu passt, und welche es gestattet, dass auf der Kufe ein gewünschtes Profilbild (ähnlich einem Hohlschliff, Wölbschliff, glatten Schliff, oder ähnlich einem Schliff mit schrägem Verlauf) erzeugbar ist. In einem weiteren Verarbeitungsschritt wird das Oberflächenbearbeitungsmittel in Rotation versetzt. In einem weiteren Verfahrensschritt wird die Kufe an dem Umfangsbereich des rotierenden Oberflächenbearbeitungsmittels entlanggeführt. Die Antriebsachse des Oberflächenbearbeitungsmittels ist dabei bevorzugt ortsfest, d. h. die Achse ruht innerhalb des Gehäuses der Bearbeitungsvorrichtung, sodass der Schlittschuh respektive die Kufe bewegt wird, nicht hingegen die Achse respektive Position des rotierenden Oberflächenbearbeitungsmittels. Dabei wird die Oberfläche (Lauffläche) der Kufe so bearbeitet, dass die Kufe besser, d. h. schneller und/oder stabiler über die Eisoberfläche gleitet. Der Träger der Schlittschuhs einer demnach bearbeiteten Kufe kann schneller fahren, d. h. er benötigt weniger Kraft, und er kann stabiler Kurven fahren, d. h. die Kufe rutscht bei einer Belastung der Kante quer zur Fahrtrichtung nicht so leicht zur Seite weg, was das Schlittschuhfahren stabilisiert.

Versuchsreihen und eine anschließende Vermessung der Oberflächeneigenschaften haben gezeigt, dass es für ein nahezu perfektes Finish ausreichend ist, wenn eine (vorbehandelte respektive geschliffene) Kufe einmal an der rotierenden Polier-scheibe entlanggeführt wird. Das Entlangführen der Kufe an dem rotierenden Oberflächenbearbeitungsmittel erfolgt demnach so, dass das einmalige Entlangführen zwecks (Hochglanz-)Polieren am ersten Kufenende oder an der ersten Kufenspitze beginnt und am zweiten Kufenende oder an der zweiten Kufenspitze endet. Ein Hin- und Herbewegen der an der Polierscheibe anliegenden Kufe ist nicht erforderlich.

Das Entlangführen der Kufe kann gemäß einer bevorzugten Variante des Verfahrens so erfolgen, dass die bevorzugte Bewegungsrichtung der Kufe (entsprechend einer Vorwärts-Gleitbewegung) und die Drehrichtung des Umfangsbereichs gegenläufig oder gleichläufig verlaufen. Die Kufe kann demnach gegen die Drehrichtung an der Polierscheibe entlanggeführt werden oder mit der Drehrichtung. Gemäß einer bevorzugten Verfahrensvariante ist eine gegenläufige Bewegungsrichtung vorgesehen, wobei die Kufe im Hinblick auf das gewünschte Hochglanz-Polierergebnis gegen die Drehrichtung an der Polierscheibe entlanggeführt wird. Es kann also gegenläufig oder gleichläufig bearbeitet werden, je nach gewünschtem Profilbild- respektive Schliffergebnis.

Bei dem Verfahren kann in der Kufe ein Profilbild respektive Oberflächenfinish erzeugt werden, welches, bezogen auf den Querschnitt der Kufe, zumindest eine Schräge aufweist, bevorzugt zwei gegenüberliegende Schrägen, welches ein Hohlprofil respektive eine Hohlform bildet, und/oder welches ein Kontur aufweist, bevorzugt eine oder mehrere Krümmungen, welche ein Hohlprofil (Hohlform) bilden, und/oder eine Ausnehmung, welche ein Hohlprofil (Hohlform) bildet.

Es kann zweckmäßig sein, wenn ein Poliermittel verwendet wird, etwa eine Polierpaste. Die Paste kann Mikro- und/oder Nanopartikel enthalten, welche bei dem Polierprozess mitwirken.

Gemäß einer bevorzugten Variante des Verfahrens ist vorgesehen, dass die Kufe nach dem Bearbeiten der Oberfläche zumindest bereichsweise glänzend, insbesondere hochglänzend ist. Der Glanz der Kufe geht einher mit einer besonders vorteilhaften Gleit- und Laufeigenschaft des entsprechenden Schlittschuhs. Außerdem wird der glänzende Bereich der Kufe vom Anwender optisch wahrgenommen, so dass er auf Anhieb eine oberflächenbearbeitete Kufe von einer unbearbeiteten unterscheiden kann.

Bei dem Verfahren kann vorgesehen sein, dass der (arithmetische) Mittenrauwert Rₐ der bearbeiteten Kufenoberfläche zumindest bereichsweise weniger als ca. 0,1 µm beträgt, insbesondere weniger als ca. 0,035 µm, vorzugsweise weniger als 0,025 µm. Der Mittenrauwert Rₐ entspricht einem Mittelwert von Abweichung des rauen Oberflächenprofils von einer Referenz- oder Bezugsgröße. Bei zumindest einer versuchsweisen Überprüfung der Oberflächenbeschaffenheit einer Schlittschuhkufe, deren Oberfläche mit der hierein beschriebenen Vorrichtung poliert wurde, wurde ein Wert R_{a-Versuch} von 0,03 µm ermittelt. Eine Kufe mit einer Oberfläche dieser Qualität und den damit verbesserten Laufeigenschaften ist im Stand der Technik ohne Vorbild.

Das Verfahren kann ferner so beschaffen sein, dass die (gemittelte) Rautiefe R_{z} der bearbeiteten Kufenoberfläche weniger als ca. 0,5 µm beträgt, insbesondere weniger als ca. 0,25 µm. Die gemittelte Rautiefe R_{z} ist ein Mittelwert aus mehreren Einzelrautiefen, wobei je nach Messverfahren mehrere aufeinanderfolgende Einzelmessungen vorgesehen sind. Bei zumindest einer versuchsweisen Überprüfung der Oberflächenbeschaffenheit einer Schlittschuhkufe, deren Oberfläche mit der hierein beschriebenen Vorrichtung poliert wurde, wurde ein Wert R_{z-Versuch} von 0,2 µm ermittelt.

Maßnahmen, mit denen das Pflegen von Laufflächen von Schlittschuhen vereinfacht, verbessert und reproduzierbar wird, gelingen ferner mit einer Schlittschuhkufe nach Anspruch 22. Die auf der Eisfläche gleitende Oberfläche der Kufe (3) ist demnach mit einem hierin beschriebenen Verfahren bearbeitet, insbesondere mittels einer hierin beschriebenen Vorrichtung.

Die vorgenannten sowie die beanspruchten und in den Ausführungsbeispielen beschriebenen erfindungsgemäß zu verwendenden Bauteile unterliegen in ihrer Größe, Formgestaltung, Materialauswahl und technischen Konzeption keinen besonderen Ausnahmebedingungen, so dass die in dem Anwendungsgebiet bekannten Auswahlkriterien uneingeschränkt Anwendung finden können.

Weitere Einzelheiten, Merkmale und Vorteile des Gegenstandes der Erfindung ergeben sich aus den Unteransprüchen, sowie aus der nachfolgenden Beschreibung und der zugehörigen Zeichnung, in der - beispielhaft - ein Ausführungsbeispiel einer Vorrichtung zum Bearbeiten einer Kufe dargestellt ist. Auch einzelne Merkmale der Ansprüche oder der Ausführungsformen können mit anderen Merkmalen anderer Ansprüche und Ausführungsformen kombiniert werden.

### KURZBESCHREIBUNG DER FIGUREN

In der Zeichnung zeigen
- Fig. 1A/B: eine Vorrichtung zum Bearbeiten einer Kufe in Vorder- und Seitenansicht,
- Fig. 1C: eine Variante einer Vorrichtung zum Bearbeiten einer Kufe in Seitenansicht,
- Fig. 2A: eine Bearbeitungszone eines Oberflächenbearbeitungsmittels im Querschnitt,
- Fig. 2B: eine Kufe in Schnittansicht und
- Fig. 2C: ein Oberflächenbearbeitungsmittel in seitlicher Ansicht.

### DETAILLIERTE BESCHREIBUNG VON AUSFÜHRUNGSBEISPIELEN

Eine Vorderansicht einer transportablen, d. h. tragbaren, Vorrichtung 1 zum Bearbeiten einer Oberfläche 2 einer (Schlittschuh-)Kufe 3 kann der Fig. 1A entnommen werden. Die Vorrichtung 1 umfasst ein Gehäuse 4, in welchem ein elektrischer Antrieb zum rotierenden Antreiben eines Oberflächenbearbeitungsmittels 5 angeordnet ist. Das Oberflächenbearbeitungsmittel 5 ist als Scheibe gebildet, etwa als Polierscheibe. Die Scheibe 5 ist auswechselbar und auf einer Antriebsache 6 angeordnet, welche mit dem Antrieb verbunden ist. Die Polierscheibe 5 ist in einer Abschirmung 7 angeordnet, welche einen aufklappbaren und an zumindest einem Scharnier angeordneten Wartungsdeckel 8 umfasst. Um die Polierscheibe 5 auszuwechseln wird der Wartungsdeckel 8 geöffnet. In geschlossenem Zustand liegt der Wartungsdeckel 8 auf einer Deckelauflage 9 auf.

Der geöffnete Wartungsdeckel 8 kann der Fig. 1B entnommen werden. Fig. 1B zeigt auch, dass die Polierscheibe 5 auch bei geschlossenem Wartungsdeckel 8 nur mit einem Segment 10 aus der Abschirmung 7 herausragt. Nur der aus der Abschirmung 7 herausragende Teil der Polierscheibe 5 wird für das Bearbeiten einer Kufe 3 benötigt. Im Betrieb ist nur das herausragende Segment 10 der Polierscheibe 5 zugänglich. Vollen Zugang zu der Polier-scheibe 5 erhält der Anwender nur bei geöffnetem Wartungsdeckel 8. Gemäß einer besonders sicheren Ausgestaltung der Vorrichtung 1 kann der Antrieb bei geöffnetem Wartungsdeckel 8 nicht aktiviert werden und/oder bei rotierender, d. h. angetriebener, Polierscheibe 5 kann der Wartungsdeckel 8 nicht geöffnet werden (Interlock-Funktion).

Gemäß der in Fig. 1B dargestellten seitlichen Ansicht der Vorrichtung 1 umfasst die Steuerungseinrichtung 11 zum Steuern des elektrischen Antriebs einen Ein-Aus-Schalter 12, ggf. Steuer- oder Regel-Instrumente zum Steuern/Regeln der Drehzahl der Polierscheibe 5, sowie einen Not-Aus-Schalter 13, welcher zumindest den Antrieb, insbesondere jedoch die gesamte Vorrichtung 1, stromlos schaltet.

In den Fig. 1A/B ist ein höhenverstellbarer Tisch 14 zu erkennen, auf welchem das Gehäuse 4 angeordnet ist. Die Vorrichtung 1 kann demnach so aufgestellt werden, dass der Anwender sitzend und passend zur Sitzhöhe in einer ergonomisch zweckmäßige Position vor der Vorrichtung 1 verbringt. Alternativ kann die Tisch-Höhe so eingestellt werden, dass der Anwender die Vorrichtung 1 im Stehen betätigen kann.

An der Gehäuserückseite 15 ist gemäß Fig. 1B ein als Lüfter 16 gebildetes Kühlmittel vorgesehen, welches das Gehäuseinnere der Vorrichtung 1 kühlt. Ein Überhitzen des Antriebs und/oder der Polierscheibe 5 wird so vermieden.

Der Antrieb kann als Wechselstrommotor für eine Spannung von 230 V gebildet sein, mit einer Leistung von mindestens 250 W. Es kann auch ein Motor mit einer höheren Leistung vorgesehen sein. Mit diesem Antrieb wird eine Drehzahl der Polierscheibe 5 im Bereich von mindestens etwa 3.000 Umdrehungen pro Minute (U/M) erzielt. Es kann auch vorgesehen sein, dass die Drehzahl der Polierscheibe 5 etwa 4.000 bis etwa 4.500 U/M beträgt.

Die Vorrichtung gemäß der Figuren 1A/B kann um ein (nicht dargestelltes, aber ähnlich aufgebautes) Schleifmodul erweitert werden, wobei der apparative Aufbau dem gezeigten Poliermodul zumindest komponentenweise entsprechen würde. Neben Gehäuse und Antrieb/Steuerung wäre in dem an dem Poliermodul anschließbaren Schleifmodul eine geeignete Schleifscheibe zum Schleifen der Kufenoberfläche vorgesehen. Die Module verfügen über ein eigenes Gehäuse, die Gehäuse der Module können aneinander koppelbar sein. Es kann auch vorgesehen sein, dass Schleifmodul und Poliermodul in einem Gehäuse untergebracht sind, und/oder dass Schleifmodul und Poliermodul einzelne Komponenten der Oberflächenbearbeitungsvorrichtung gemeinsam nutzen, etwa die Steuerung oder eine Haltevorrichtung für die Kufe respektive für den Schlittschuh.

Das Gehäuse der Vorrichtung 1 gemäß den Figuren 1A/B kann als Koffer mit einem oder mehreren Traggriffen gebildet sein, wodurch die Vorrichtung 1 sicher und komfortabel transportierbar ist. Sie kann somit zu dem Einsatzort des Schlittschuhs, d. h. zu einer Eishalle, einer Sportarena oder einer Wettkampfstätte, getragen werden und dort betrieben werden. Schlittschuhe von Eishockeyspielern können in einer Spielpause oder Spielunterbrechung vor Ort geschliffen/poliert werden, was den Spielern und somit der ganzen Mannschaft erhebliche Vorteile beim Spiel einbringt. Das Bearbeiten der Schlittschuhkufen 3 erfolgt mechanisch und oberflächentechnisch reproduzierbar, da die Kufe 3 stets mit derselben Vorrichtung 1, und somit mit definierter Drehzahl der (Schleif-/)Polierscheibe (5), und mit nahezu identischen Bearbeitungsschritten bearbeitet wird. Der Spieler wird nach einer Bearbeitung seiner Kufen 3 stets nahezu identische Kufen-Eigenschaften wahrnehmen und kann sein Spiel und sein Laufverhalten auf dem Eis optimal an die konstante Beschaffenheit der Kufen 3 anpassen.

Eine Variante einer Vorrichtung 1 zum Bearbeiten einer Kufe 3 zeigt die Fig. 1C. Demnach umfasst die Vorrichtung 1 ein Führungsmittel 23 zum geführten Bewegen des Schlittschuhs respektive der Kufe 2 während der Oberflächenbearbeitung. Die Drehachse 6 der rotierenden Polierscheibe 5 ist ortsfest und die Kufe 3 respektive der Schuh wird seitlich, d. h. in Längsrichtung der Kufe 3, bewegt. Das Führungsmittel 23 kann so beschaffen sein, dass stets der nahezu gleiche Anpressdruck der Kufe 3 auf die Scheibe 5 gegeben ist, oder dass der Anpressdruck während des Bearbeitens der Oberfläche 2 variierbar ist. Das Führungsmittel 23 kann so beschaffen sein, dass Kufe 3 und Scheibe 5 stets in der gleichen Flucht liegen, sodass die Bearbeitungszone 17 der Scheibe 5 stets optimal an der Oberfläche 2 der Kufe 3 anliegt. Es kann zweckmäßig sein, wenn das Führungsmittel 23 nur sehr geringe Winkelabweichungen beim Bearbeiten der Oberfläche 2 zulässt. Das Führungsmittel 23 kann eine Führungsschiene umfassen, welche ein kontrolliertes Bewegen der Kufe 3 respektive des Schuhs ermöglicht.

Der Fig. 1C kann auch entnommen werden, dass ein Beleuchtungsmittel 24 der Vorrichtung 1 vorgesehen sein kann, welches das Umfeld der (Schleif-/) Polierscheibe (5) ausleuchtet, damit der Bearbeitungsvorgang vom Anwender optisch gut überwachbar ist. Hierdurch wird die Reproduzierbarkeit des Bearbeitungsergebnisses erheblich verbessert. Das Beleuchtungsmittel 24 kann schwenkbar oder beweglich an dem Gehäuse 4 der Vorrichtung 1 angeordnet sein. Für das Ein- und Ausschalten des elektrischen Beleuchtungsmittels 24 kann ein Schalter vorgesehen sein, der beispielsweise der Steuerungseinrichtung 11 zugeordnet ist.

Die Fig. 1C zeigt ferner ein Führungsmittel, welches als Führungsfläche respektive Führungsebene 25 gebildet ist. Die Kufe 3 (oder der Schuh mit Kufe 3) kann in einer Haltevorrichtung (nicht dargestellt in Fig. 1C) eingespannt werden, und die Haltevorrichtung wird über die Führungsebene 25 geschoben. Die Kufe kann in der Haltevorrichtung eingeklemmt sein. Die Führungsebene 25 kann aus einem ebenen Granitwerkstoff gebildet sein und in ihrer Neigung in mehreren Neigungswinkeln oder -achsen verstellbar sein. Die Haltevorrichtung kann ebenfalls hinsichtlich der Kufen-Neigung in mehreren Richtungen/Winkeln verstellbar sein. So gelingt das Ausrichten der Kufe 3 und der bei der Kufen-Bewegung zurückgelegten Kufen-Verschiebung relativ zu der rotierenden Polierscheibe 5.

Für ein hochwertiges Finish der Kufenoberfläche respektive Kufenlauffläche genügt es, wenn die Kufe 3 einmal an der Polierscheibe 5 entlanggeführt wird, beispielsweise von rechts nach links oder von links nach rechts. Es hat sich gezeigt, dass eine Hin- und Herbewegung der Kufe 3 nicht zu einem besserem Finish führt.

Eine Schnittansicht einer Polierscheibe 5 kann der Fig. 2A entnommen werden. Die außen angeordnete Bearbeitungszone 17 der Scheibe 5 hat eine Kontur 18, welche zu dem Oberflächenprofil (Schliffbild) 19 der Kufe 3 passt, welches in der Schnittansicht gemäß Fig. 2B dargestellt ist. Die Kontur 18 des Rands der Scheibe 5 ergibt sich durch eine nach außen gerichtete Verjüngung 20 der Breite der Bearbeitungszone 17 der Scheibe 5 und durch eine umfangsseitige Rundung 21 im Bereich der Mitte der Scheibe 5. Passend dazu wird in der Oberfläche 2 der Kufe 3 ein Hohlprofil gebildet.

Eine seitliche Ansicht der an der Kufe 3 anliegenden Polierscheibe 5 kann der Fig. 2C entnommen werden. Während der Bearbeitung der Kufenoberfläche 2 rotiert die Scheibe 5 mit mindestens 3.000 U/M, und die Kufe 3 wird in horizontaler Richtung an der Polierscheibe 5 entlanggeführt, bevorzugt gegenläufig, d. h. so, dass Bearbeitungszone 17 und Kufe 3 entgegengesetzte Bewegungsrichtungen während des Bearbeitens haben. Zwischen Kufe 3 und Scheibe 5 kann eine Polierpaste 22 eingesetzt werden. Ein besonders gutes Ergebnis bei der Oberflächenbearbeitung der Kufe 3 wird dann erreicht, wenn die Polierscheibe 5 ein wenig schmaler ist als der Abstand der Kufenkanten 26. Das bewirkt, dass die Kufenkanten 26 bei der Finish-Bearbeitung nicht mitbearbeitet werden, die Kanten 26 bleiben dadurch "scharf", die Kufe 3 wird "scharfkantiger". Diese Maßnahme bewirkt, dass die Kufe 3 bessere Gleiteigenschaften hat im Hinblick auf Kurvenstabilität und/oder Richtungs- respektive Lastwechsel.

Das Bearbeitungsverfahren zum Bearbeiten der Schlittschuhkufe 3 sieht in einem ersten Schritt vor, dass eine Polierscheibe 5 mit flacher Zylindergeometrie im Bereich der umfangsseitigen Kanten der Bearbeitungszone 17 bearbeitet respektive geformt wird. Hierdurch wird die Bearbeitungszone 17 nach Außen schmaler und die effektive Bearbeitungsfläche wird kleiner. Die Scheibe 5 kann aus einen Filz-Werkstoff gebildet sein. Der Filz-Stoff kann mit einem Wachs oder wachsartigen Material beschichtet und/oder imprägniert sein. Zusätzlich kann umfangsseitig eine Rundung 21 angeordnet werden, so dass die Bearbeitungszone 17 die in Fig. 2A dargestellte Kontur 18 aufweist. Ein weiterer Verfahrensschritt besteht darin, dass die Oberfläche 2 der Kufe 3 mit der konturierten Bearbeitungszone 17 poliert wird, ggf. unter Verwendung einer Paste 22.

### BEZUGSZEICHENLISTE

- 1: Vorrichtung
- 2: Oberfläche
- 3: Kufe
- 4: Gehäuse
- 5: Oberflächenbearbeitungsmittel
- 6: Antriebsachse
- 7: Abschirmung
- 8: Wartungsdeckel
- 9: Deckelauflage
- 10: Segment
- 11: Steuerungseinrichtung
- 12: Ein/Aus-Schalter
- 13: Not-Aus-Schalter
- 14: Tisch/Gestell
- 15: Gehäuserückseite
- 16: Lüfter
- 17: Bearbeitungszone
- 18: Kontur
- 19: Schliffbild
- 20: Verjüngung
- 21: Rundung
- 22: Paste
- 23: Führungsmittel
- 24: Beleuchtungsmittel
- 25: Führungsebene
- 26: Kufenkante

## Patentansprüche

1. Transportable Vorrichtung (1) zum Bearbeiten einer Oberfläche (2), insbesondere der Lauffläche, einer Kufe (3), insbesondere einer Schlittschuhkufe, umfassend
einen in einem, insbesondere als trag- und/oder rollbaren Koffer gebildeten, Gehäuse (4) angeordneten elektrischen Antrieb zum rotierenden Antreiben eines in dem Gehäuse (4) drehbar gelagerten, als Polierscheibe gebildeten Oberflächenbearbeitungsmittels (5)
sowie eine im Gehäuse (4) angeordnete und Betätigungsmittel aufweisende Steuerungseinrichtung (11) zum Steuern des Antriebs des Oberflächenbearbeitungsmittels (5),
**dadurch gekennzeichnet, dass** das Oberflächenbearbeitungsmittel (5) im Bereich des Umfangs eine Bearbeitungszone (17) aufweist, welche eine Querschnittsfläche mit einer Schräge und/oder einer Verjüngung (20) und/oder einer Fase und/oder einer Rundung (21) umfasst.

2. Vorrichtung (1) nach Anspruch 1, **dadurch gekennzeichnet, dass** das Oberflächenbearbeitungsmittel (5) ein, insbesondere Wachs und/oder eine Diamant-Beigabe, etwa Diamantstaub, enthaltendes, textiles Fasermaterial wie Filz umfasst oder aus, insbesondere Wachs enthaltendem, textilen Fasermaterial wie Filz gebildet ist.

3. Vorrichtung (1) nach Anspruch 1 oder 2, **dadurch gekennzeichnet, dass** die Bearbeitungszone (17) des Oberflächenbearbeitungsmittels (5) geringfügig schmaler ist als die Kufenbreite oder als der Abstand der Kufenkanten (26), so dass bei der Oberflächenbearbeitung der Kufe (3) die Kanten (26) der Kufe (3) unbearbeitet bleiben.

4. Vorrichtung (1) nach einem der Ansprüche 1 bis 3, **dadurch gekennzeichnet, dass** das Oberflächenbearbeitungsmittel (5) unter einer Abschirmung (7) und/oder in einem Käfig angeordnet ist, so dass beim Bearbeiten nur ein Segment (10) des Oberflächenbearbeitungsmittels (5) zugänglich ist.

5. Vorrichtung (1) nach einem der Ansprüche 1 bis 4, **dadurch gekennzeichnet, dass** sich die Abschirmung (7) und/oder der Käfig zu Wartungszwecken, insbesondere zum Justieren oder Austauschen des Oberflächenbearbeitungsmittels (5), zumindest teilweise öffnen lässt, insbesondere mittels einem klappbaren und/oder drehbaren und/oder verschiebbaren Wartungsdeckel (8).

6. Vorrichtung (1) nach dem Oberbegriff des Anspruchs 1, insbesondere nach einem der Ansprüche 1 bis 5, **dadurch gekennzeichnet, dass** ein Führungsmittel (23) zum Führen der Kufe (3) während der Oberflächenbearbeitung der Kufe (3) vorgesehen ist, wobei das Führungsmittel (23) bevorzugt zumindest eine Führungsebene (25) und/oder zumindest eine Führungsschiene umfasst.

7. Vorrichtung (1) nach Anspruch 6, insbesondere nach einem der Ansprüche 1 bis 6, **dadurch gekennzeichnet, dass** das Führungsmittel (23) eine Halterung für die Kufe (3) und/oder den Schlittschuh umfasst.

8. Vorrichtung (1) nach Anspruch 6 oder 7, insbesondere nach einem der Ansprüche 1 bis 7, **dadurch gekennzeichnet, dass** die räumliche Lage der Führungsebene und/oder der Führungsschiene und/oder der Halterung in zumindest einer Richtung im Raum, vorzugsweise in drei aufeinander senkrecht stehenden Richtungen im Raum (x, y, z), mechanisch veränderbar, insbesondere justierbar, ist.

9. Vorrichtung (1) nach dem Oberbegriff des Anspruchs 1, insbesondere nach einem der Ansprüche 1 bis 8, **dadurch gekennzeichnet, dass** ein Beleuchtungsmittel (24) zum Beleuchten der Kufe (3) und/oder des Oberflächenbearbeitungsmittels (5) und/oder eines Führungsmittels (23) vorgesehen ist.

10. Vorrichtung (1) nach dem Oberbegriff des Anspruchs 1, insbesondere nach einem der Ansprüche 1 bis 9, **gekennzeichnet durch** zumindest ein Schleifmittel und/oder Schleifmodul zur Grobbearbeitung der Kufe (3), so dass vor der Oberflächen-Polier- oder Finish-Bearbeitung eine Schleifbearbeitung durchführbar ist.

11. Vorrichtung (1) nach dem Oberbegriff des Anspruchs 1, insbesondere nach einem der Ansprüche 1 bis 10, **gekennzeichnet durch** eine, insbesondere optische oder laseroptische, Positionierhilfe zum Positionieren/Ausrichten der Kufe (3) und/oder des Schlittschuhs und/oder des Oberflächenbearbeitungsmittels (5).

12. Vorrichtung (1) nach einem der Ansprüche 1 bis 11, **dadurch gekennzeichnet, dass** die Steuerungseinrichtung (11) ein Steuer- und/oder Regelmittel zum Steuern/Regeln der Drehzahl des Oberflächenbearbeitungsmittels (5) umfasst, wobei das Oberflächenbearbeitungsmittel (5) bevorzugt mit einer Drehzahl von mindestens etwa 3.000 Umdrehungen/Minute (U/M), vorzugsweise in einem Drehzahlbereich von ca. 3.200 U/M bis ca. 4.400 U/M, rotiert.

13. Vorrichtung (1) nach einem der Ansprüche 1 bis 12, **dadurch gekennzeichnet, dass** das Gehäuse (4) höhenverstellbar aufstellbar ist, insbesondere mittels einem höhenverstellbaren Tisch (14).

14. Vorrichtung (1) nach einem der Ansprüche 1 bis 13, **dadurch gekennzeichnet, dass** die Vorrichtung (1) mit einem oder mehreren aufladbaren elektrischen Akkus, d. h. ohne dauerhaften Netzanschluss, betreibbar ist.

15. Verfahren zum Bearbeiten einer Oberfläche (2) einer Kufe (3), insbesondere einer Schlittschuhkufe, insbesondere mit einer Vorrichtung (1) nach einem der Ansprüche 1 bis 14, wobei in einem ersten Verfahrensschritt ein als Polierscheibe gebildetes Oberflächenbearbeitungsmittel (5) bereitgestellt wird, wobei in einem weiteren Verfahrensschritt eine Bearbeitungszone (17) im Bereich des Umfangs des Oberflächenbearbeitungsmittels (5) so bearbeitet und/oder geformt wird, dass das Oberflächenbearbeitungsmittel (5) einen Umfangsbereich mit einem Querschnitt und/oder mit einer Schräge und/oder mit einer Verjüngung (20) und/oder mit einer Fase und/oder mit einer Rundung (21) aufweist, wobei in einem weiteren Verarbeitungsschritt das Oberflächenbearbeitungsmittel (5) in Rotation versetzt wird, und wobei in einem weiteren Verfahrensschritt die Kufe (3) an dem Umfangsbereich des, insbesondere mit ortsfester Antriebsachse (6), rotierenden Oberflächenbearbeitungsmittels (5) entlanggeführt wird.

16. Verfahren nach Anspruch 15, wobei das Entlangführen der Kufe (3) an dem rotierenden Oberflächenbearbeitungsmittel (5) einmalig erfolgt, nämlich beginnend am ersten Kufenende oder an der ersten Kufenspitze und endend am zweiten Kufenende oder an der zweiten Kufenspitze.

17. Verfahren nach Anspruch 15 oder 16, wobei das Entlangführen der Kufe (3) so erfolgt, dass die bevorzugte Gleit- oder Bewegungsrichtung der Kufe (3) (vorwärtsgleitend) und die Drehrichtung des Umfangsbereichs gegenläufig oder gleichläufig erfolgt.

18. Verfahren nach einem der Ansprüche 15 bis 17, wobei in oder auf der Kufe (3) ein Oberflächenfinish (19) erzeugt wird, welches, bezogen auf den Querschnitt der Kufe (3), zumindest eine Schräge aufweist, bevorzugt zwei gegenüberliegende Schrägen, welches eine Hohlform bildet, und/oder welches ein Kontur aufweist, bevorzugt eine oder mehrere Krümmungen, welche eine Hohlform bilden, und/oder eine Ausnehmung, welche eine Hohlform bildet.

19. Verfahren nach einem der Ansprüche 15 bis 18, wobei ein Poliermittel (22), insbesondere eine Polierpaste, verwendet wird.

20. Verfahren nach einem der Ansprüche 15 bis 19, wobei die Kufe (3) nach dem Bearbeiten der Oberfläche zumindest bereichsweise glänzend, insbesondere hochglänzend ist.

21. Verfahren nach einem der Ansprüche 15 bis 20, wobei der (arithmetische) Mittenrauwert Rₐ der bearbeiteten Kufenoberfläche zumindest bereichsweise weniger als ca. 0,1 µm beträgt, insbesondere weniger als ca. 0,035 µm, vorzugsweise weniger als 0,025 µm, und/oder
wobei die (gemittelte) Rautiefe R_{z} der bearbeiteten Kufenoberfläche weniger als ca. 0,5 µm beträgt, insbesondere weniger als ca. 0,25 µm.

22. Schlittschuhkufe (3) für einen Schlittschuh, **dadurch gekennzeichnet, dass** die auf der Eisfläche gleitende Oberfläche der Kufe (3) mit einem Verfahren nach einem der Ansprüche 15 bis 21 bearbeitet ist, insbesondere mittels einer Vorrichtung (1) nach einem der Ansprüche 1 bis 14.
